# EUROPÄISCHE PATENTANMELDUNG

(11) **EP 0 223 016 A2**
(43) Veröffentlichungstag der Anmeldung: **27.05.1987**
(21) Anmeldenummer: 86113214.0
(22) Anmeldetag: 25.09.1986
(51) Int. Cl.: F24D 3/00, F24D 3/10, F24H 1/22

(54) **Geschlossenes Heizungssystem mit einem Wärmetransport-Medium**

(30) Priorität: 25.09.1985 DE 3534154
(71) Anmelder: Maniura, Reinhold, D-6000 Frankfurt am Main (DE)
(72) Erfinder: Maniura, Reinhold, D-6000 Frankfurt am Main (DE)

(57) **Zusammenfassung**

Die Erfindung betrifft ein geschlossenes Heizungssystem mit einem Wärmetransport-Medium. Das Wärmetransport-Medium enthält hierbei VE-Wasser, wodurch es möglich ist, das Wärmetransport-Medium praktisch unbegrenzt im Heizungskreislauf zu belassen. Dieser Heizungskreislauf weist beispielsweise ein Grundelement (1) auf, das zwei senkrecht aufeinander stehende Schenkel (2.3) besitzt, die jeweils mit mindestens einem Anschluß (12, 14) für einen oder für mehrere Wärmetauscher (13) vorgesehen sind. Hierbei steht das Grundelement (1) mit einer Wärmepumpe (10) in Verbindung (Fig. 1).

## Beschreibung

Die Erfindung betrifft ein geschlossenes Heizungssystem mit einem Wärmetransport-Medium.

Das Problem der Raumheizung wurde bereits auf vielfältige Weise gelöst. Neben der dezentralen Ofen- und Kaminheizung sind zahlreiche Zentralheizungsarten bekannt, die mit einem zentralen Heizkessel arbeiten, an den über Dampf- oder Warmwasserleitungen Wärmetauscher, sogenannte Heizkörper, angeschlossen sind. Der zentrale Heizkörper kann dabei mittels Holz, Kohle, Koks, Heizöl oder Gas befeuert sein. Neben diesen mehr oder weniger klassischen Heizverfahren sind seit einigen Jahren auch elektrische Heizungen in Betrieb, die mit Wärmespeichern arbeiten, die mittels kostengünstigem Nachtstrom aufgeheizt werden können und dann ihre Wärme kontinuierlich an die Umgebung abgeben.

Alle diese Heizverfahren haben ihre Vor- und Nachteile. Die mit Holz, Kehle, Koks und anderen organischen Baustoffen arbeitenden Heizungen verschmutzen beispielsweise durch ihre Abgase die Umwelt.

Dagegen benötigen die Elektroheizungen in der Regel sehr schwere und teure Wärmespeicherplatten.

Es ist bereits eine transportfähige elektrische Raumheizung bekannt, die ein senkrecht aufgerichtetes, rohrförmiges Gehäuse besitzt, in dem sich ein Widerstands-Heizelement befindet, welches komprimierte Luft als Wärmetauscher-Medium aufheizt (US-PS 4 053 732). Diese komprimierte Luft befindet sich in einem speziellen Tank, an dem eine Heizspiralröhre angeschlossen ist, durch welche die erwärmte Luft strömen und ihre Wärmeenergie an die Luft außerhalb der Heizspiralröhre abgeben kann. Nachteilig ist bei dieser Heizung, daß sie ein Gebläse zum Abführen der erwärmten Luft sowie eine Heizspiralröhre benötigt.

Weiterhin ist eine elektrische Heizung zum senkrechten Aufstellen bekannt, die einen elektrischen Heizkörper und ein Gebläse aufweist (NL-A-7 001 960). Auch diese Heizung ist lediglich für das dezentrale Heizen von Räumen geeignet.

Bei einem anderen bekannten Durchlauferhitzen ist ein Radiator an zwei Stellen mit einem Druckgefäß verbunden, in dem sich ein elektrischer Tauchheizkörper als Wärmequelle befindet (DE-GM 80 33 552.0). Hierbei handelt es sich jedoch nicht um ein geschlossenes System, sondern um ein System mit Wasserzulauf.

Ein anderes bekanntes Zentralheizungssystem weist einen elektrischen Eintaucherhitzer auf, der sich in einem Wasser-Behälter mit relativ kleinem Volumen befindet (GB-PS 1 475 067). Der hierbei vorgesehene Radiator bildet indessen mit der Aufheizeinrichtung keinen geschlossenen Kreislauf. Entsprechendes gilt auch für andere bekannte Heizeinrichtungen (DE-OS 31 09 990, US-PS 1 902 877, DE-AS 20 30 649, DE-GM 71 16 823, GB-PS 758 923).

Außerdem ist eine ökologische Raumheizung bekannt, bei der mit geringem Energieaufwand eine synthetische Flüssigkeit erhitzt wird, die im Kreislaufverfahren über einen Wärmetauscher und über Rohrleitungen im Ofeninnern einen Wärmestau erzeugt, der einen Kachelofen erwärmt (EU-A3-0 055 445). Auch diese ökologische Raumheizung ist für die örtliche Beheizung von nur einem Raum geeignet und kann nicht als Zentralheizung verwendet werden.

Es ist schließlich auch eine Konvektor-Raumheizung bekannt, die. ein Gehäuse aufweist, in dem sich versiegelt ein flüssiger Wärmetauscher befindet, wobei unterhalb des Wärmetauschers ein Gebläse vorgesehen ist, das Luft über den Wärmetauscher bläst (GB-PS 1 531 991). In dem flüssigen Wärmetauscher ist eine elektrische Widerstands-Heizung eingetaucht, welche den flüssigen Wärmetauscher, der auch durch ein Rohrgitter läuft, aufheizt. Bei dieser bekannten Konvektor-Raumheizung handelt es sich um eine reine Raumheizung, d. h. es wird ein kompaktes, in sich geschlossenes Gebilde in einen Raum gestellt und mit einer elektrischen Energiequelle verbunden. Außerdem sind ein aufwendiges Gebläse sowie eine mäanderförmige Heizungsrohr-Anordnung erforderlich.

Nachteilig ist bei allen diesen Heizungssystemen, daß die in ihnen verwendeten Wärmetransport-Medien von Zeit zu Zeit ausgetauscht werden müssen, weil sie zu Ausflockungen neigen oder gar schwere Korrosionsschäden verursachen.

Voll-entmineralisiertes Wasser (= VE-Wasser) und seine Herstellung sind als solche bekannt (DD-Buch: Christoph-Michael Salinger: VEB Deutscher Verlag für Grundstoffindustrie: Kraftwerkschemie 1964, S. 318-326). Hierbei werden ein H-Austauscher und ein OH-Austauscher hintereinander geschaltet. Die Vollentsalzung eines Wassers auf chemischem Weg hat gegenüber der thermischen Methode den Vorteil der besseren Wirkung ohne Aufwand an Wärmeenergie, wenn man von der thermischen Entgasung absieht.

Der Erfindung liegt die Aufgabe zugrunde, ein in sich geschlossenes Heizungssystem zu schaffen, das praktisch unbegrenzt lange betrieben werden kann, ohne daß es Schäden aufweist, die auf das Wärmetransport-Medium zurückzuführen sind.

Diese Aufgabe wird dadurch gelöst, daß dieses Wärmetransport-Medium vollentmineralisiertes Wasser (= VE-Wasser) enthält.

Der mit der Erfindung erzielte Vorteil besteht insbesondere darin, daß es beim Aufheizen sowie beim Umpumpen zu keiner Ausflockung bzw. Kalkbildung kommt. Somit werden eine Minderung der Heizleistung und das Auftreten von Korrosionserscheinungen vermieden.

Durch den Zusatz eines Frostschutzmittels wird der Gefrierpunkt auf etwa -25° C gedrückt, so daß es bei abgeschalteter Heizung im Winter keine Frostschäden gibt.

Außerdem ermöglicht es die Erfindung, eine kleine und kompakte Vorrichtung als mobile Elektro-Zentralheizung vorzusehen, die an bereits vorhandene Heizkörper angeschlossen werden kann. Der Wirkungsgrad dieser Heizung ist, wie sich aufgrund umfangreicher Versuche herausgestellt hat, außerordentlich groß.

Ausführungsbeispiele der Erfindung sind in der Zeichnung dargestellt und werden im folgenden näher beschrieben.

Es zeigen:
Fig. 1 eine L-förmige Ausführungsform der Erfindung;
Fig. 2 eine besondere Ausführungsform eines elektrischen Spiral-Widerstandselements;
Fig. 3 eine E-förmige Ausführungsform der Erfindung;

In der Fig. l ist ein Grundelement 1 dargestellt, das L-Form besitzt, die aus zwei senkrecht aufeinander stehenden Schenkeln 2,3 gebildet wird. In diesen Schenkeln 2,3 befindet sich vollentmineralisiertes Wasser, das als Wärmetransportmittel dient. Der vertikal verlaufende Schenkel 2 enthält einen Heizstab 5, der mit einem Temperaturregler 6 verbunden ist, welcher sich am oberen Schenkel 3 befindet. An diesem oberen Schenkel 3 ist ein Manometer 7 angeordnet, dem ein Ausdehnungsgefäß 8 gegenüberliegt. Desgleichen befinden sich ein ein Schnellentlüfter 9 und eine Umwälzpumpe 10 an dem oberen Schenkel 3. Von der Pumpe 10 führt eine Leitung 11 über einen Anschluß 12 auf einen Wärmetauscher 13.

Ein weiterer Anschluß 14 ist mit dem Schenkel 2 verbunden und führt auf den Wärmetauscher 13. Oberhalb dieses Anschlusses 14 ist ein Anschlußrohr 15 vorgesehen, an dem sich ein Sicherheitsventil 16 befindet, welches zu einem Auffangbehälter 16 führt. Zwischen der Leitung 11 und dem Schenkel 2 ist ein Überstromventil 17 vorgesehen.

In der Fig. 2 ist eine besondere Ausführungsform des Heizstabs 5 dargestellt. Diese Ausführungsform weist einen Isolierkörper 18 auf, um den ein gewendelter Draht 19 gewickelt ist. Dieser Isolierkörper 18 mit dem Draht 19 befindet sich in einem ersten Gehäuse 20, das von einem doppelwandigen zweiten Gehäuse 21,22 umgeben ist, wobei in dem zweiten Gehäuse 21,22 das wärmetransportierende Fluid 4 fließt.

In der Fig. 3 ist eine Variante der in der Fig. 1 dargestellten Vorrichtung gezeigt, die einen senkrechten Schenkel 30 und drei waagrechte Schenkel 31,32,33 aufweist. An dem waagrechten Schenkel 31 sind ein Regler 34, ein Manometer 35 und ein Schnellentlüfter 36 vorgesehen. Die Bedienung des Reglers 34 erfolgt über das Bedienfeld 37. Unterhalb des waagrechten Schenkels 31 sind ein Ausdehnungsgefäß 38 und eine Umwälzpumpe 39 vorgesehen, wobei zwischen dieser Umwälzpumpe 39 und dem Bedienfeld 37 eine elektrische Verbindung 40 besteht. Die Umwälzpumpe 39 stellt eine Verbindung zwischen den waagrechten Schenkeln 31 und 32 her. An der Unterseite des Schenkels 32 sind Anschlußstutzen 41-45 vorgesehen, die über Thermostatventile 46-50 zu nicht dargestellten Wärmetauschern führen. Diese Wärmetauscher sind in der Regel Heizkörper, die bereits installiert sind. Bei dieser Heizkörpern kann es sich um übliche Warmwasserheizkörper handeln, von denen in der Fig. 1 einer gezeigt ist. Die Rückleitung von diesem Heizkörper zu der E-förmigen Vorrichtung 51 erfolgt über die Leitungsstutzen 52-56, die am unteren waagrechten Schenkel 33 vorgesehen sind.

Von dem vertikalen Schenkel 30 führt eine Abzweigung 75 weg, an der ein Auffangbehälter 58 befestigt ist.

Sowohl der Aufbau der L-förmigen als auch der E-förmigen Ausführungsform der Erfindung ist extrem einfach, da im wesentlichen nur zwei bzw. drei rechteckige oder runde Rohre zusammengeschweißt werden müssen, an denen an sich bekannte Elemente wie Pumpe, Manometer und dergleichen befestigt sind.

Das erfindungsgemäße Wärmetransport-Medium setzt sich in einer optimalen Mischung aus vier Komponenten zusammen:

Die wichtigste Komponente ist hierbei das vollentmineralisierte oder VE-Wasser. Dieses wird über eine E-Wasser-Anlage gewonnen. Es entspricht einer Reinheit nach ASTM-Norm III (ASTM= American Society for Testing and Materials). Diese besagt:

Um diese Qualität nach der ASTM-Norm zu erreichen, sind bei der Herstellung folgende Reinigungsschritte einzuhalten:
Rohwasser - Polizeifilter - Aktivkohle - Kationenaustauscher - Anionenaustauscher - Mischbett (Kation-Anion).

Bei dem Kationenaustausch wird das locker gebundene H -Ion ausgetauscht, und zwar

Im Aionenaustauscher wird OH⁻ ausgetauscht und dabei geht OH⁻ in Lösung Cl⁻ wird gebunden.

Da Ca und Mg⁺⁺ für die Kalkbildung beim Erhitzen von Wasser verantwortlich sind, ist dies bei dem erfindungsgemäßen Medium unterbunden. Bei dem Frostschutzmittel handelt es sich um ein handelsübliches Produkt auf der Basis von Glycerin.

Zitronensäure C₆H₈O₇ x H₂O wird in geringer Konzentration zugegeben und bewirkt, daß auch in der Umwälzpumpe geringste Ablagerungen von Kalk wieder oxidiert werden, was wiederum ein Festfressen der Pumpe ausschaltet.

Da die Gesamtanlage aus einer Anzahl verschiedener Metalle und Legierungen besteht und somit die Spannungsreihe der Elemente wegen der Korrosion beachtet werden muß, wird ein Korrosionsschutzmittel zugesetzt. Somit kommt es zu einer Passivierung, d. h. es bildet sich eine Schutzschicht aus, so daß Korrosion weitgehend vermieden wird. Natriumazid NaH₃ wird zugegeben, um Fäulnisbildung durch Bakterien zu verhindern, denn das erfindungsgemäße Medium soll während mehrerer Jahre ohne Austausch dem Heizsystem als Energieträger erhalten bleiben, so daß, ananders als bei herkömmlichen Heizkörpern, ein Entwässern nach der Heizperiode entfallen kann.

## Patentansprüche

1. Geschlossenes Heizungssystem mit einem Wärmetransport-Medium dadurch gekennzeichnet, daß dieses Wärmetransport-Medium vollentmineralisiertes Wasser (= VE-Wasser) enthält.

2. Geschlossenes Heizungssystem nach Anspruch 1, dadurch gekennzeichnet, daß es mindestens ein elektrisches Widerstands-Heizelement (5) aufweist, das sich in einem Behälter (2) mit dem Medium (4) befindet, wobei dieses Medium (4) durch das Widerstands-Heizelement (5) aufgeheizt und in einem geschlossenen Kreislauf einem Wärmetauscher (13) zugeführt wird und wobei ein mit dem Medium (4) aufgefülltes Grundelement (1) vorgesehen ist, das mindestens zwei senkrecht aufeinander stehende Schenkel (2,3) aufweist, die jeweils mit mindestens einem Anschluß (12,14) für einen oder für mehrere Wärmetauscher (13) vorgesehen sind, und daß das Grundelement (1) mit mindestens einer Umwälzpumpe (10) in Verbindung steht.

3. Geschlossenes Heizungssystem nach Anspruch 1, dadurch gekennzeichnet, daß das VE-Wasser folgende Eigenschaften aufweist:
Eindampfungsrückstände : maximal 1,0 mg/1,
Elektrische Leitfähigkeit bei 25°C: 1,0 µScm⁻¹
Spezifischer elektrischer Widerstand bei 25°C: 1,0 MOhm cm,
pH-Bereich: 6,5 - 7,5
Mindestentfärbezeit von KMnO₄ Min = 10
Partikelzahl: 50/Milliliter
Maximaler Durchmesser der Partikel: 50 pm,
Gelöste Gase mg/l: --
Schwermetallgehalt: 25 mg/l.

4. Verfahren zur Herstellung des VE-Wassers nach den Ansprüchen 1 und/ oder 3, gekennzeichnet durch folgende Schritte:
a) Rohwasser wird durch ein Polizeifilter gereinigt;
b) es wird Aktivkohle in das Wasser gegeben;
c) dem Wasser wird ein Kationen-Austauscher zugeführt;
d) dem Wasser wird ein Anionenaustauscher zugeführt;

5. Geschlossenes Heizungssystem nach Anspruch l, dadurch gekennzeichnet, daß das Wärmetransport-Medium etwa 70 % VE-Wasser enthält.

6. Geschlossenes Heizungssystem nach einem oder nach mehreren der vorangegangenen Ansprüche, dadurch gekennzeichnet, daß das Wärmetransport-Medium etwa 20 % Frostschutzmittel enthält.

7. Geschlossenes Heizungssystem nach einem oder nach mehreren der vorangegangenen Ansprüche, dadurch gekennzeichnet, daß das Wärmetransport-Medium etwa 5 % Zitronensäure enthält.

8. Geschlossenes Heizungssystem nach einem oder nach mehreren der vorangegangenen Ansprüche, dadurch gekennzeichnet, daß das Wärmetransport-Medium etwa 4,9 % Korrosionsschutzmittel enthält.

9. Geschlossenes Heizungssystem nach einem oder nach mehreren der vorangegangenen Ansprüche, dadurch gekennzeichnet, daß das Wärmetransport-Medium etwa 0,1 % Natriumazid enthält.

10. Geschlossenes Heizungssystem nach Anspruch 2, dadurch gekennzeichnet, daß das Grundelement (51) drei Schenkel (31,32,33) aufweist, von denen der eine Schenkel (32) abgehende Leitungsstutzen (41-45) und der andere Schenkel (33) ankommende Leitungsstutzen (52-56) für den Anschluß von Wärmetauschern besitzt.

11. Geschlossenes Heizungssystem nach Anspruch 2, dadurch gekennzeichnet, daß das Grundelement L-Form besitzt.

12. Geschlossenes Heizungssystem nach Anspruch 2, dadurch gekennzeichnet, daß das Grundelement (51) E-Form besitzt.

13. Geschlossenes Heizungssystem nach den Ansprüchen 2,10 und 12, dadurch gekennzeichnet, daß daß die abgehenden Leitungsstutzen (41-45) am mittleren Schenkel (32) des E-förmigen Grundelements (51) vorgesehen sind.

14. Geschlossenes Heizungssystem nach Anspruch 2, dadurch gekennzeichnet, daß das Heizelement ein um einen Körper (18) gewickelter Heizdraht (19) ist, wobei sich dieses Heizelement in einem ersten Gehäuse (20) befindet, das von einem zweiten Gehäuse (21,22) umgeben ist und wobei zwischen dem ersten und zweiten Gehäuse (20,21,22) das Wärmetransport-Medium (4) vorgesehen ist.

15. Geschlossenes Heizungssystem nach Anspruch 11, dadurch gekennzeichnet, daß zwischen dem einen Schenkel (2) des L-förmigen Grundelements (1) und dem anderen Schenkel (3) dieses L-förmigen Grundelements (1) eine Umwälzpumpe (10) und ein Überstromventil (17) vorgesehen sind.

16. Geschlossenes Heizungssystem nach Anspruch 11, dadurch gekennzeichnet, daß der eine Schenkel (3) des L-förmigen Grundelements (1) nach der Montage des Grundelements (1) parallel zur Erdoberfläche verläuft, während der andere Schenkel (2) senkrecht hierzu verläuft.

17. Geschlossenes Heizungssystem nach Anspruch 16, dadurch gekennzeichnet, daß an dem parallel zur Erdoberfläche verlaufenden Schenkel (3) ein Schnellentlüfter (9) und ein Manometer (7) vorgesehen sind.

18. Geschlossenes Heizungssystem nach Anspruch 16, dadurch gekennzeichnet, daß an dem senkrecht zur Erdoberfläche verlaufenden Schenkel (2) ein Sicherheitsventil (16) mit Auffangbehälter (17) vorgesehen ist.

19. Geschlossenes Heizungssystem nach einem oder nach mehreren der vorangegangenen Ansprüche, dadurch gekennzeichnet, daß an dem Ende des senkrecht zur Erdoberfläche verlaufenden Schenkels (2) der eine Anschluß (14) für den Wärmetauscher (13) und an dem Ausgang (11) der Umwälzpumpe (10) der andere Anschluß (12) für den Wärmetauscher (13) vorgesehen ist.

20. Geschlossenes Heizungssystem nach Anspruch 13, dadurch gekennzeichnet, daß zwischen dem mittleren Schenkel (32) des E und dem oberen Schenkel (31) des E eine Verbindung über eine Umwälzpumpe (39) besteht.

21. Geschlossenes Heizungssystem nach Anspruch 10, dadurch gekennzeichnet, daß die abgehenden Leitungsstutzen (41-45) mit Thermostatventilen (46-50) versehen sind.
